# EUROPÄISCHE PATENTSCHRIFT

(11) **EP 0 568 843 B1**
(45) Veröffentlichungstag und Bekanntmachung des Hinweises auf die Patenterteilung: **19.06.1996**
(21) Anmeldenummer: 93106105.5
(22) Anmeldetag: 15.04.1993
(51) Int. Cl.: G09F 3/02, G09F 3/10

(54) **Markierungsstreifen für Gepäckstücke**
Label strip for luggage bags
Label d'identification pour bagage

(30) Priorität: 24.04.1992 DE 4213495
(43) Veröffentlichungstag der Anmeldung: 10.11.1993
(73) Patentinhaber: Esselte Meto International GmbH, D-64646 Heppenheim (DE)
(72) Erfinder: van Tuil, Ton, NL-6825 KZ Arnhem (NL); Seegers, Jan, NL-6903 BK Zevenaar (NL)

(56) Entgegenhaltungen:
- DE-U- 9 110 080
- US-A- 4 817 310

## Beschreibung

Die Erfindung betrifft einen Markierungsstreifen mit einem Hauptteil und einem in Längsrichtung daran anschließenden, durch einen Trennschnitt abgeteilten Kontrollabschnitt, wobei der Kontrollabschnitt und ein daran anschließender Bereich des Hauptteils auf der Rückseite eine Haftbeschichtung hat, die von einem silikonbeschichteten Deckstreifen abgedeckt ist, der fest mit dem Hauptteil verbunden ist und im Abstand vom Trennschnitt des Markierungsstreifens an einer Trennlinie unterbrochen ist, und der Deckstreifen im Bereich des Hauptteils einen stark haftenden Bereich auf seiner dem Hauptteil zugewandten Seite hat.

Ein Streifen gattungsgemäßer Art ist aus der US-A-4 817 310 bekannt geworden. Ein Markierungsetikett besteht aus einem zur Anbringung an einem Gepäckstück dienenden Hauptabschnitt und einem abtrennbaren, durch einen Trennschnitt vom Hauptabschnitt separierten Kontrollabschnitt, der beispielsweise auf eine Fahr- oder Flugkarte aufklebbar ist. Auf der Rückseite des Etiketts ist ein Deckstreifen aufgeklebt, der ebenfalls durch eine Trennlinie in zwei Teile getrennt ist. Die Trennlinie des Deckstreifens verläuft im Abstand vom Schnitt des Kontrollstreifens unterhalb des Hauptabschnittes. Um zu erreichen, daß der Kontrollstreifen gemeinsam mit dem ihm zugeordneten Deckstreifen vom Hauptabschnitt abtrennbar ist, ist der Deckstreifen teilweise silikonisiert, und zwar im Bereich zwischen der Trennlinie und dem Trennschnitt sowie in einem Bereich unterhalb des Kontrollstreifens in der Nachbarschaft des Trennschnittes. Die übrigen Teile des Deckstreifens sind mit dem Hauptabschnitt bzw. dem Kontrollabschnitt fest verklebt.

In der DE-U-9 110 080 wird ein Versandgut-Etikett beschrieben, das ebenfalls aus einem Hauptabschnitt, einem abtrennbaren Kontrollstreifen sowie einem rückseitig aufgeklebten Deckstreifen besteht. Letzterer ist teilweise silikonisiert, um ihn zur Freilegung der Klebstoffschicht (beim Anbringen des Etiketts an einen Gegenstand) davon abziehen zu können.

Bei den bekannten Markierungsstreifen ist die Deckschicht somit - um sie am Haupt- bzw. Kontrollabschnitt zu befestigen - nur auf Teilflächen silikonisiert.

Der bekannte Markierungsstreifen ist somit in seiner Herstellung sehr aufwendig. Daraus ergibt sich außerdem noch eine unterschiedliche Stärke des Markierungsstreifens. Da die Markierungstreifen vor ihrer Verwendung meist noch bedruckt werden, stört dies im Drucker erheblich und führt an den Übergängen oft zu einer unbrauchbaren Druckqualität. Auch werden die unbedruckten Markierungstreifen meist auf einer Rolle bereitgehalten. Sie sind dann endlos, durch eine Perforation getrennt, aufgewickelt. Auch dabei stört die unterschiedliche Stärke.

Aufgabe der Erfindung ist es, einen Markierungsstreifen der eingangs genannten Art derart weiterzubilden, daß die Befestigung des Deckstreifens am Markierungsstreifen direkt in einem Arbeitsgang beim Zusammenfügen der beiden Teile erfolgen kann, und daß die Stärke des Markierungsstreifens nicht durch eine von Befestigungsmitteln zusätzlich gebildete Schicht ungleichmäßig ist.

Diese Aufgabe wird erfindungsgemäß dadurch gelöst, daß die Silikonbeschichtung im stark haftenden Bereich neutralisiert oder von einer Haftschicht überdeckt ist.

Da aus fertigungstechnischen Gründen die Silikonschicht endlos aufgebracht werden soll, kann man die Silikonschicht im stark haftenden Bereich einfach neutralisieren oder mit einer Haftschicht überdecken. Zum Neutralisieren kann die Silikonschicht angeätzt oder corona behandelt werden. Zum Überdecken mit einer Haftschicht kann die Silikonschicht mit einer oxidierenden Druckfarbe bedruckt werden. Der besondere Vorteil bei der erfindungsgemäßen Lösung besteht darin, daß die feste Verbindung des Deckstreifens mit dem Hauptteil des Markierungstreifens unmittelbar mit der Haftbeschichtung auf der Rückseite des Hauptteils erreicht wird. Der Deckstreifen läßt sich dabei nur noch bis zum stark haftenden Bereich abziehen, ohne daß zusätzliche Elemente zur Befestigung benötigt würden. Die Stärke des Markierungsstreifens bleibt dabei praktisch unbeeinflußt.

Fertigungstechnisch günstig ist es, wenn der stark haftende Bereich in Längsrichtung über die gesamte Breite des Deckstreifens reicht. Der Deckstreifen kann damit quer zur Hauptrichtung des Markierungsstreifens endlos vorgefertigt werden, ohne daß in Fertigungsrichtung Unterbrechungen beim Aufbringen der Silikonbeschichtung oder bei der Bearbeitung für den stark haftenden Bereich notwendig sind.

Für die Verwendung zur Gepäckkennzeichnung ist es günstig, wenn der stark haftende Bereich in Längsrichtung derart angeordnet ist, daß zwischen stark haftendem Bereich und Trennschnitt ein schmaler, in Richtung Kontrollabschnit weisender, infolge der Silikonbeschichtung abweisender Abschnitt gebildet ist, und daß in entgegengesetzter Richtung ein langer, abweisender Abschnitt gebildet ist. Dabei sollte dann die Längsausdehnung des langen, abweisenden Abschnittes annähernd gleich der Länge des stark haftenden Bereiches sein. Es können dann die Enden des Deckstreifens beidseitig zum stark haftenden Bereich umgelegt werden und das Hauptteil wird im vom langen abweisenden Abschnitt, freigelegten Bereich unmittelbar hinter dem Koffergriff fest verklebt während die fahnenartig vom Koffergriff abstehenden Enden durch den vom schmalen abweisenden Abschnitt freigelegten Bereich sauber fixiert werden. Der gesamte Deckstreifen des Hauptteils ist damit zwischen den beiden verklebten Bereichen eingeklemmt. Es brauchen keine Teile des Deckstreifens mit um den Koffergriff geschlungen werden. Es hängen auch keine Enden des Deckstreifens unschön hervor.

Ein Freilegen eines kleinen Bereiches der Haftbeschichtung am Hauptteil kann automatisch beim Abreißen des Kontrollabschnittes erreicht werden, wenn die Trennlinie im Deckstreifen den Trennschnitt zwischen Hauptteil und Kontrollabschnitt mindestens einmal kreuzt. Bei einer solchen Ausführung wird sowohl am Kontrollabschnitt, als auch am Hauptteil ein solcher kleiner Bereich mit Haftbeschichtung freigelegt. Besonders günstig ist es dabei, wenn die Trennlinie am seitlichen Rand des Markierungsstreifens hinter dem Hauptteil quer zum Markierungsstreifen beginnt, dann in einer geschwungenen Kurve den Trennschnitt kreuzt und parallel zum Trennschnitt hinter dem Kontrollabschnitt verläuft und dann vor Erreichen des anderen seitlichen Randes erneut in einer geschwungenen Kurve wieder den Trennschnitt zum Hauptteil kreuzt. Damit wird am Kontrollabschnitt die Haftbeschichtung in der Mitte und am Hauptteil an den beiden Ecken freigelegt. Die nach Verwendung vom Koffergriff fahnenartig abstehenden Enden werden somit genau an den Ecken sauber verklebt. Es wird damit vermieden, daß die Ecken unsauber abstehen und evtl. sogar Angriffspunkte zum Aufreißen bieten. Bei dem Kontrollabschnitt ist dies nicht so bedeutungsvoll, weil dieser ohnehin in das flache Ticketheft eingeklebt wird und praktisch keiner mechanischen Beanspruchung ausgesetzt ist.

Weitere Vorteile ergeben sich aus der nachfolgenden Beschreibung eines Ausführungsbeispiels anhand der Zeichnung. Darin zeigt:
- Fig. 1: Eine Seitenansicht auf den erfindungsgemäßen Markierungsstreifen.
- Fig. 2: Eine Unteransicht auf den Markierungsstreifen der Figur 1.
- Fig. 3: Eine Schnittansicht auf den Hauptteil des Markierungsstreifens der Figuren 1 und 2, wie es um einen Koffergriff verklebt wird.

In Figur 1 ist ein Markierungsstreifen 1 von der Seite schematisch dargestellt. Der Markierungsstreifen 1 besteht aus einem Hauptteil 2 und einen in Längsrichtung, in der Zeichnung gesehen rechts, daran anschließenden Kontrollabschnitt 3. Der Kontrollabschnitt 3 und der Hauptteil ist durch einen Trennschnitt 4 voneinander getrennt. Am, dem Kontrollabschnitt 3 gegenüberliegenden Ende, in der Zeichnung gesehen links, sind noch drei kleine Kontrollabschnitte 31, 33 und 35 ebenfalls durch Trennschnitte 32, 34 und 36 abgeteilt.

Der Markierungsstreifen 1 ist auf seiner Rückseite in den Bereichen der Kontrollabschnitte 3, 31, 33 und 35 mit einer Haftbeschichtung versehen. Diese Haftbeschichtung ist jeweils durch einen mit Silikon beschichteten Deckstreifen 5 und 37 vor dem Austrocknen geschützt. Die Silikonbeschichtung bewirkt, daß der Deckstreifen sich nicht mit der Haftbeschichtung fest verbindet, sondern zum Freilegen des Haftklebers leicht abziehbar ist. Damit der Deckstreifen 5 dennoch nicht vollständig abgezogen werden kann, hat er einen stark haftenden Bereich 6, der in Figur 2 durch gekreuzte Schraffur verdeutlicht ist. Aus fertigungstechnischen Gründen ist die Silikonbeschichtung im stark haftenden Bereich 6 neutralisiert, corona behandelt oder auf sonstige Weise unwirksam gemacht worden sein.

Der stark haftende Bereich 6 des Deckstreifens 5 ist räumlich gesehen hinter dem Hauptteil 2 derart angeordnet, daß zum Trennschnitt 4 ein Zwischenraum 7 bleibt. Die Silikonbeschichtung des Deckstreifens 5 ist also hinter dem Kontrollabschnitt 3 und dem Zwischenraum 7 wirksam. Weiterhin ist auf dem Deckstreifen 5 ein langer, silikonbeschichteter Abschnitt 8 ausgebildet, der an dem vom Kontrollabschnitt abgewandten Ende des Deckstreifens angeordnet ist. Die Länge des langen Abschnittes 8 entspricht nahezu der Länge des stark haftenden Bereiches 6.

Im Deckstreifen 5 ist noch eine Trennlinie 9 ausgebildet. Diese Trennlinie 9 beginnt am seitlichen Rand 10 des Markierungsstreifens 1 im Zwischenraum 7 nahe dem stark haftenden Bereich 6. Sie verläuft dann in einer Kurve zur Längsrichtung auf den Trennschnitt 4 zu und kreuzt diesen, so daß sie hinter dem Kontrollabschnitt 3 nach einer Kurve wieder quer zum Markierungsstreifen auf den gegenüberliegenden Rand zuläuft. Bevor die Trennlinie 9 den gegenüberliegenden Rand 11 erreicht, schwenkt sie wieder zum Hauptteil 2 und kreuzt dabei erneut den Trennschnitt 4. Die Kurven der Trennlinie sind, bezogen auf die nicht dargestellte Mittellinie in Längsrichtung des Markierungsstreifens 1, symmetrisch. Zwischen der Trennlinie 9 und dem Trennschnitt 4 wird somit hinter dem Kontrollabschnitt 3 eine Tasche 12 gebildet, während hinter dem Hauptteil 2 Eckflächen 13 und 14 abgegrenzt sind.

Der Hauptteil 2 und der Kontrollabschnitt 3 wird durch den Deckstreifen 5 zuammengehalten. Ebenso werden die kleinen Kontrollabschnitte 31, 33 und 35 durch den weiter bis auf den Hauptteil reichenden Deckstreifen 37 am Hauptteil 2 gehalten. Der Deckstreifen 37 ist hinter den kleinen Kontrollabschnitten 31, 33 und 35 vollständig mit Silikon beschichtet, während er hinter dem Hauptteil 2 auch einen stark haftenden Bereich hat, so daß nur die kleinen Kontrollabschnitte abgelöst, aber der Deckstreifen 37 nicht vom Hauptteil 2 abgelöst werden kann.

Es ist direkt erkennbar, daß bei endloser Herstellung der Markierungsstreifen 1 der Deckstreifen 37 eines ersten Markierungsstreifen direkt neben dem Deckstreifen 5 eines zweiten Markierungsstreifen angeordnet ist, usw. Die verschiedenen Markierungsstreifen 1 und Deckstreifen 5 und 37 brauchen nur durch eine gemeinsame Perforation voneinander getrennt werden. Sie können dann endlos aufgewickelt oder leporello gefalzt und vor ihrer Verwendung einem Drucker zugeführt werden.

Unmittelbar vor ihrer Verwendung können die Markierungsstreifen 1, z.B. von einem Thermodrucker mit Kennzeichnungsdaten bedruckt werden. Nachdem ein Markierungsstreifen 1 dem Drucker entnommen ist, wird der Kontrollabschnitt 3 am Trennschnitt 4 vom Hauptteil 2 abgezogen. Dabei teilt sich der Deckstreifen 5 an der Trennlinie 9. Hinter dem Kontrollabschnitt 3 wird somit die Haftbeschichtung entsprechend der Tasche 12 freigelegt. Der Kontrollabschnit 3 wird ohne daß der Rest des Deckstreifens 5 abgezogen werden müßte, z.B. auf einen Flugschein aufgeklebt.

Anschließend wird der Hauptteil 2, wie in Figur 3 dargestellt, um einen Koffergriff 20 des Gespäckstückes geschlungen. Durch Pfeile 22 ist gezeigt, wo sich der stark haftende Bereich des Deckstreifens 5 in diesem Stadium befindet. Zunächst kann dann das Ende vom schmalen Zwischenraum 7 zum stark haftenden Bereich 6 umgelegt und dann der lange Abschnitt 8 ebenfalls zum stark haftenden Bereich umgelegt werden. Anschließend wird das untere Ende des Markierungsstreifens 1 mit seiner Rückseite gegen die Rückseite des oberen Endes hinter dem Deckstreifen 37 angedrückt und somit verklebt. Die Flächen, an welchen der Markierungsstreifen verklebt wird, sind durch Pfeile 23 und 24 verdeutlicht. Man erkennt daraus, daß der Markierungstreifen an seinen Enden mit einer kleinen Klebefläche fixiert ist und unmittelbar hinter dem Koffergriff mit einer großen Klebefläche eine fest um den Koffergriff 20 geschlossene Schlaufe bildet. Es sei an dieser Stelle noch erwähnt, daß es nicht unbedingt notwendig ist, daß das Ende des Deckstreifens vom schmalen Zwischenraum 7 zum stark haftenden Bereich 6 umgelegt wird. Durch das Abreißen des Kontrollabschnittes 3 sind am Zwischenraum 7 bereits die Eckflächen 13 und 14 freigelegt. Es genügt auch, wenn das Ende des Markierungsstreifens nur mit den Eckflächen 13 und 14 zur Fixierung verklebt wird.

Die kleinen Kontrollabschnitte 31, 33 und 35 befinden sich nun am Ende der um den Koffergriff 20 gebildeten Schlaufe. Diese können während des Transportes dort abgenommen und zur Dokumentation des Transportweges, zu Abrechnungszwecken oder dergleichen verwendet werden. Auch dabei bleibt der Deckstreifen 37 fest mit dem Hauptteil des Markierungstreifens verbunden. Vor Ort zu entsorgender Abfall entsteht nicht. Die feste Verbindung des Deckstreifens 37 ist auch von Bedeutung, wenn das Ende des Hauptteils 2 nicht, wie in Figur 3 dargestellt, hinter dem Deckstreifen 37, sondern auf diesem verklebt wird. Auch dann bleibt die Schlaufe fest geschlossen, weil der Deckstreifen 37 sich nicht vom Hauptteil lösen kann. Dazu muß auch darauf hingewiesen werden, daß die kleinen Kontrollabschnitte 31, 33 und 35 entfallen können. Diese werden nur bei Bedarf vorgesehen und sind nicht zwingender Bestandteil der Erfindung. Sie erfüllen eine Zusatzfunktion, welche mit der Erfindung erst ohne wesentliche Nachteile möglich ist.

## Patentansprüche

1. Markierungsstreifen (1) mit einem Hauptteil (2) und einem in Längsrichtung daran anschließenden, durch einen Trennschnitt abgeteilten Kontrollabschnitt (3), wobei der Kontrollabschnitt (3) und ein daran anschließender Bereich des Hauptteils auf der Rückseite eine Haftbeschichtung hat, die von einem silikonbeschichteten Deckstreifen (5) abgedeckt ist, der fest mit dem Hauptteil (2) verbunden ist und im Abstand vom Trennschnitt des Markierungsstreifens (1) an einer Trennlinie (9) unterbrochen ist, und der Deckstreifen (5) im Bereich des Hauptteils (2) einen stark haftenden Bereich (6) auf seiner dem Hauptteil (2) zugewandten Seite hat, **dadurch gekennzeichnet**, daß die Silikonbeschichtung im stark haftenden Bereich (6) neutralisiert ist.

2. Markierungsstreifen (1) mit einem Hauptteil (2) und einem in Längsrichtung daran anschließenden, durch einen Trennschnitt abgeteilten Kontrollabschnitt (3), wobei der Kontrollabschnitt (3) und ein daran anschließender Bereich des Hauptteils auf der Rückseite eine Haftbeschichtung hat, die von einem silikonbeschichteten Deckstreifen (5) abgedeckt ist, der fest mit dem Hauptteil (2) verbunden ist und im Abstand vom Trennschnitt des Markierungsstreifens (1) an einer Trennlinie (9) unterbrochen ist, wobei der Deckstreifen (5) im Bereich des Hauptteils (2) einen stark haftenden Bereich (6) auf seiner dem Hauptteil (2) zugewandten Seite hat, **dadurch gekennzeichnet**, daß die Silikonbeschichtung im stark haftenden Bereich (6) von einer Haftschicht überdeckt ist.

3. Markierungsstreifen nach Anspruch 1, **dadurch gekennzeichnet**, daß zur Neutralisation der Silikonschicht im stark haftenden Bereich (6) diese angeätzt oder corona behandelt ist.

4. Markierungsstreifen nach Anspruch 1 oder einem der folgenden, **dadurch gekennzeichnet,** daß der stark haftende Bereich (6) in Längsrichtung über die gesamte Breite des Deckstreifens (5) reicht.

5. Markierungsstreifen nach Anspruch 1 oder einem der folgenden, **dadurch gekennzeichnet,** daß der stark haftende Bereich (6) in Längsrichtung derart angeordnet ist, daß zwischen stark haftendem Bereich (6) und Trennschnitt (4) ein schmaler, in Richtung Kontrollabschnitt (3) weisender, infolge der Silikonbeschichtung klebstoffabweisender Zwischenraum (7) gebildet ist, und daß in entgegengesetzter Richtung ein langer, klebstoffabweisender Abschnitt (8) gebildet ist.

6. Markierungsstreifen nach Anspruch 6, **dadurch gekennzeichnet,** daß die Längsausdehnung des langen, klebstoffabweisenden Abschnittes (8) annähernd gleich der Länge des stark haftenden Bereiches (6) ist.

7. Markierungsstreifen nach Anspruch 1 oder einem der folgenden, **dadurch gekennzeichnet,** daß die Trennlinie (9) im Deckstreifen (5) den Trennschnitt (4) zwischen Hauptteil (2) und Kontrollabschnitt (3) mindestens einmal kreuzt.

8. Markierungsstreifen nach Anspruch 7, **dadurch gekennzeichnet,** daß die Trennlinie (9) am seitlichen Rand des Markierungsstreifens (1) hinter dem Hauptteil (2) quer zum Markierungsstreifen (1) beginnt, dann in einer geschwungenen Kurve den Trennschnitt (4) kreuzt und parallel zum Trennschnitt (4) hinter dem Kontrollabschnitt (3) verläuft und dann vor Erreichen des anderen seitlichen Randes erneut in einer geschwungenen Kurve wieder den Trennschnitt (4) zum Hauptteil (2) kreuzt.

## Claims

1. A label strip (1) having a main portion (2) and a counterfoil (3) adjacent thereto in the longitudinal direction, divided by a separating cut, the counterfoil (3) and an adjacent region of the main portion having on the rear side an adhesive coating that is covered by a silicone-coated cover strip (5) which is firmly connected to the main portion (2) and is interrupted at a distance from the separating cut of the label strip (1) at a parting line (9), and the cover strip (5) having in the region of the main portion (2) a strongly-adhering region (6) on its side facing the main portion (2), characterised in that the silicone coating is neutralised in the strongly-adhering region (6).

2. A label strip (1) having a main portion (2) and a counterfoil (3) adjacent thereto in the longitudinal direction, divided by a separating cut, the counterfoil (3) and an adjacent region of the main portion having on the rear side an adhesive coating that is covered by a silicone-coated cover strip (5) which is firmly connected to the main portion (2) and is interrupted at a distance from the separating cut of the label strip (1) at a parting line (9), and the cover strip (5) having in the region of the main portion (2) a strongly-adhering region (6) on its side facing the main portion (2), characterised in that the silicone coating is covered with an adhesive coating in the strongly-adhering region (6).

3. A label strip according to claim 1, characterised in that for neutralisation of the silicone layer in the strongly-adhering region (6) this is etched or corona treated.

4. A label strip according to claim 1 or a subsequent claim, characterised in that the strongly-adhering region (6) extends in the longitudinal direction over the whole width of the cover strip (5).

5. A label strip according to claim 1 or a subsequent claim, characterised in that the strongly-adhering region (6) is located in the longitudinal direction in such a way that between strongly-adhering region (6) and separating cut (4) a narrow gap (7) is formed which is directed towards the counterfoil (3) and is adhesive-repellent because of the silicone coating, and that in the opposite direction a long adhesive-repellent section (8) is formed.

6. A label strip according to claim 6, characterised in that the length of the long, adhesive-repellent section (8) is approximately the same as the length of the strongly-adhering region (6).

7. A label strip according to claim 1 or one of the subsequent claims, characterised in that the parting line (9) in the cover strip (5) crosses the separating cut (4) between main portion (2) and counterfoil (3) at least once.

8. A label strip according to claim 7, characterised in that the parting line (9) starts off transverse to the label strip (1) at the lateral edge of the label strip (1), then crosses the separating cut (4) in an S-shaped curve and runs parallel to the separating cut (4) behind the counterfoil (3), and then, before reaching the other lateral edge, again crosses the separating cut (4) to the main portion (2) in an S-shaped curve.

## Revendications

1. Bande de marquage (1) avec une partie principale (2) et une section de contrôle (3), se raccordant à la précédente dans le sens de la longueur, en étant divisée par une coupe de séparation, la section de contrôle (3) et une zone s'y raccordant de la partie principale ayant au verso une couche adhésive, qui est recouverte par une bande de recouvrement (5) garnie de silicone, qui est reliée de façon solidaire à la partie principale (2) et qui est interrompue à une certaine distance de la coupe de séparation de la bande de marquage (1) sur une ligne de séparation (9), et la bande de recouvrement (5) ayant dans la zone de la partie principale (2) une zone fortement adhésive (6) sur sa face tournée vers la partie principale (2), bande de marquage caractérisée en ce que le revêtement de silicone est neutralisé dans la zone fortement adhésive (6).

2. Bande de marquage (1) avec une partie principale (2) et avec une section de contrôle (3), se raccordant à la précédente dans le sens de la longueur, en étant divisée par une coupe de séparation, la section de contrôle (3) et une zone s'y raccordant de la partie principale ayant au verso une couche adhésive, qui est recouverte par une bande de recouvrement (5) garnie de silicone, qui est reliée de façon solidaire à la partie principale (2) et qui est interrompue à une certaine distance de la coupe de séparation de la bande de marquage (1) sur une ligne de séparation (9), et la bande de recouvrement (5) ayant dans la zone de la partie principale (2) une zone fortement adhésive (6) sur sa face tournée vers la partie principale (2), bande de marquage caractérisée en ce que le revêtement de silicone est recouvert par une couche adhésive dans la zone fortement adhésive (6).

3. Bande de marquage selon la revendication 1, caractérisée en ce que pour neutraliser la couche de silicone dans la zone fortement adhésive on décape celle-ci ou on la traite par effet corona.

4. Bande de marquage selon la revendication 1 ou l'une des suivantes, caractérisée en ce que la zone fortement adhésive (6) s'étend dans le sens de la longueur sur toute la largeur de la bande de recouvrement (5).

5. Bande de marquage selon la revendication 1 ou l'une des suivantes, caractérisée en ce que la zone fortement adhésive (6) est disposée dans le sens de la longueur d'une manière telle qu'entre la zone fortement adhésive (6) et la coupe de séparation (4) il soit formé un étroit espace intermédiaire (7) s'étendant en direction de la section de contrôle (3), repoussant la matière adhésive par suite du revêtement de silicone et qu'il soit formé en sens opposé une longue section (8) repoussant la matière adhésive.

6. Bande de marquage selon la revendication 6, caractérisée en ce que l'extension dans le sens de la longueur de la longue section (8) repoussant la matière adhésive est à peu près égale à la longueur de la zone fortement adhésive (6).

7. Bande de marquage selon la revendication 1 ou l'une des suivantes, caractérisée en ce que la ligne de séparation (9) croise au moins une fois dans la bande de recouvrement (5) la coupe de séparation (4) comprise entre la partie principale (2) et la section de contrôle (3).

8. Bande de marquage selon la revendication 7, caractérisée en ce que la ligne de séparation (9) commence sur le bord latéral de la bande de marquage (1) derrière la partie principale (2) transversalement à la bande de marquage (1), puis croise dans une courbe incurvée la coupe de séparation (4) et s'étend parallèlement à la coupe de séparation (4) derrière la section de contrôle (3) et ensuite croise à nouveau avant d'atteindre l'autre bord latéral, dans une nouvelle courbe incurvée, la coupe de séparation (4) vers la partie principale (2).
